# EUROPÄISCHE PATENTSCHRIFT

(11) **EP 0 849 550 B1**
(45) Veröffentlichungstag und Bekanntmachung des Hinweises auf die Patenterteilung: **20.08.2003**
(21) Anmeldenummer: 97111987.0
(22) Anmeldetag: 15.07.1997
(51) Int. Cl.: F25D 3/10

(54) **Verfahren zur Kühlung eines Verbrauchers auf Tieftemperatur und Flüssiggas-Kühlungssystem zur Durchführung des Verfahrens**
Process for low temperature cooling of a load and liquefied gas refrigeration system for performing the process
Procédé pour le refroidissement à basse température d'une charge et système de réfrigération à gaz liquifié pour la mise en oeuvre du procédé

(30) Priorität: 18.12.1996 DE 19652764
(43) Veröffentlichungstag der Anmeldung: 24.06.1998
(73) Patentinhaber: Messer Griesheim GmbH, 65933 Frankfurt am Main (DE)
(72) Erfinder: Diehl, Werner Konrad, 50937 Köln (DE); Gottschlich, Bernd, 57518 Betzdorf (DE)

(56) Entgegenhaltungen:
- EP-A- 0 427 112
- CH-A- 444 894
- DE-A- 1 601 910
- DE-A- 2 929 709
- DE-B- 2 423 681
- US-A- 3 696 636
- US-A- 4 541 248

## Beschreibung

Die Erfindung betrifft ein Flüssiggas-Kühlungssystem zur Kühlung eines Verbrauchers auf Tieftemperatur und ein Verfahren zum Kühlen eines Verbrauchers auf Tieftemperatur.

Aus der DE 1601910 A1 ist ein Flüssiggas - Kühlsystem dieser Art bekannt, bei dem Flüssigstickstoff bei Umgebungsdruck in einen isolierten Kühlungsbehälter eingefüllt wird, um das in dem Wärmetauscherkreislauf umlaufende zweite Flüssiggas, ebenfalls Flüssigstickstoff oder ein anderes geeignetes Gas, zu kühlen. Der Wärmetauscherkreislauf hat einerseits einen Unterkühlungswärmetauscher, der im Flüssiggasbad in dem Kühlungsbehälter angeordnet ist, und andererseits einen üblichen Wärmetauscher, der mit dem Verbraucher wärmeleitend verbunden ist, um diesen zu kühlen.

Aus der DE-A-1 601 910 ist auch ein Verfahren zur Kühlung eines Verbrauchers auf Tieftemperatur bekannt, bei dem
ein tiefkaltes Flüssiggas in einen Kühlungsbehälter gefüllt wird,
ein tiefkaltes Gas in einem Wärmetauscherkreislauf umgepumpt und durch einen Unterkühlungswärmetauscher im Kühlungsbehälter sowie anschließend zu dem Verbraucher geführt wird, wobei
der Druck im Wärmetauscherkreislauf über dem Umgebungsdruck eingestellt wird.

Die DE-A-29 29 709 offenbart weiterhin ein Flüssiggas-Kühlungssystem
mit einem Kühlungsbehälter zum Autnehmen eines ersten tiefkalten Flüssiggases,
mit einem Rohrleitungssystem für ein zweites tiefkaltes Flüssiggas, das einen Unterkühlungswärmetauscher im Kühlungsbehälter umfasst und das zu einem Verbraucher führt, und wobei
der Druck im Rohrleitungssystem über dem Umgebungsdruck eingestellt ist.

Bei den bekannten Kühlsystemen dieser Art tritt das Problem auf, daß beispielsweise Flüssigstickstoff bei Umgebungsdruck (1 bar) eine Siedetemperatur von 77 K hat, so daß sich selbst bei Einfüllung von unterkühltem Flüssiggas mit der Zeit im Flüssiggasbad eine Temperatur von 77 K einstellt, und daß das in dem Wärmetauscherkreislauf umlaufende Flüssiggas zur Kühlung des Verbrauchers nicht unter diese Temperatur abgekühlt werden kann.

Bei gewissen Anwendungen (zum Beispiel HTSL-Kabeln) sollte jedoch zum Erreichen und Aufrechterhalten des supraleitenden Zustands auf Temperaturen von weniger als 77 K abgekühlt werden. Auch andere Anwendungen bzw. Verbraucher des Flüssiggas-Kühlungssystems können eine Abkühlung auf Temperaturen unter 77 K bzw. unter die jeweilige Siedetemperatur (bei Umgebungsdruck) des verwendeten Flüssiggases erforderlich machen.

Es ist daher eine Aufgabe der Erfindung ein Flüssiggas-Kühlungssystem anzugeben, mit dem tiefere Temperaturen als beim Stand der Technik erzielt werden können, insbesondere Temperaturen unter der dem Umgebungsdruck entsprechenden Siedetemperatur.

Die Erfindung löst diese Aufgabe durch ein Flüssiggas-Kühlungssystem mit den Merkmalen von Anspruch 3 bzw. durch ein Verfahren zur Kühlung eines Verbrauchers auf Tieftemperatur mit den Merkmalen von Anspruch 1.

Das Flüssiggas in dem Kühlungsbehälter strebt stets seinem Gleichgewichtszustand (Siedepunkt) zu, bei dem Druck und Temperatur in einem festen Verhältnis stehen. Durch das Absenken des Innendrucks im Kühlungsbehälter stellt sich somit eine entsprechend tiefere Siedetemperatur ein; beispielsweise bei Verwendung von Flüssigstickstoff ergibt sich durch Absenken des Innendrucks auf etwa 0,14 bar eine Siedetemperatur des Flüssiggasbades von etwa 64 K (Flüssigstickstoff geht bei 63 K in die feste Phase über).

Durch das Absenken der Temperatur des Flüssiggasbades im Kühlungsbehälter auf unter 77 K kann in dem Wärmetauscherkreislauf ein unterkühlter Flüssiggasstrom, insbesondere Flüssigstickstoffstrom, erzeugt werden, wenn der Druck im Wärmetauscherkreislauf höher ist als im Kühlungsbehälter. Für den Dauereinsatz ist ein Flüssiggas-Kühlsystem zweckmäßig, welches das Flüssiggas unterkühlt und ständig im Kreislauf umpumpt.

Um zu gewährleisten, daß das Flüssiggas im Wärmetauscherkreislauf stets in der Flüssigphase bleibt, wird eine Druckregeleinrichtung vorgesehen, um den Druck im Wärmetauscherkreislauf über Umgebungsdruck einzustellen. Durch Erhöhung des Drucks ergibt sich eine entsprechende Erhöhung der Siedetemperatur des umlaufenden Flüssiggases.

Das erfindungsgemäße Flüssiggassystem weist eine Unterkühlungs-Wärmetauschereinrichtung auf, welche im Flüssiggasbad angeordnet ist, um das im Wärmetauscherkreislauf, unter Überdruck, umlaufende zweite Flüssiggas unter seine Siedetemperatur abzukühlen bzw. zu halten. Ferner hat der Wärmetauscherkreislauf eine außerhalb des Kühlungsbehälters liegende Wärmetauschereinrichtung, welche mit dem zu kühlenden Gegenstand oder Verbraucher wärmeleitend verbunden ist. Bei Kühlung eines oder mehrerer HTSL-Kabel als Verbraucher kann es zweckmäßig sein, diese unmittelbar in ein das zweite Flüssiggas führendes Rohrsystem einzubringen, wobei die Kabel dann von dem unterkühlten Flüssiggas umspült werden.

Um die Flüssiggastemperatur im Flüssiggasbad abzusenken, wird also bei der vorliegenden Erfindung der Innendruck und somit der Siededruck des Flüssiggases, insbesondere des Flüssigstickstoffs, im Kühlungsbehälter abgesenkt. Dies geschieht durch Abpumpen der Gasphase mittels der Vakuumpumpe. Die Vakuumpumpe ist in der Lage,
1.
   soviel Flüssiggas aus der Gasphase in dem Kühlungsbehälter abzupumpen, daß eine Absenkung des Innendrucks unter Umgebungsdruck zur Abkühlung des Flüssiggasbades und zur Aufrechterhaltung einer Temperatur, welche unter der Siedetemperatur bei Umgebungsdruck liegt, erreicht wird (für Flüssigstickstoff beispielsweise unter 77 K);
2.
   die aufgrund des Wärmeeintrags durch den Unterkühlungswärmetauscher verdampfende Gasmenge abzupumpen;
3.
   die zusätzliche Gasmasse abzupumpen, welche bei der Nachfüllung von Flüssiggas zur Niveauhaltung des Flüssiggasbades im Kühlungsbehälter entsteht; und
4.
   die zur Niveauhaltung nachgefüllte Flüssiggasmenge auf einen Druck unter Umgebungsdruck zu entspannen, um deren Abkühlung auf eine Temperatur, welche unter der Siedetemperatur bei Umgebungsdruck (z.B. 77 K) liegt, zu erreichen.

Um eine Beschädigung der Vakuumpumpe durch die tiefkalten abzupumpenden Gasmassen zu vermeiden, kann zwischen der Vakuumpumpe und dem Kühlungsbehälter eine Gasanwärmeinrichtung angeordnet sein.

Zur Sicherstellung einer konstanten Flüssiggasbadtemperatur wird die Vakuumpumpe vorzugsweise druckgeregelt, um einen konstanten Siededruck des Flüssiggases im Kühlungsbehälter einzustellen.

Zur Niveauregelung des Flüssiggasbades wird vorzugsweise eine automatische Füllstandsregelung vorgesehen.

Schließlich enthält der Wärmetauscherkreislauf vorzugsweise eine Umwälzpumpe, deren Leistung so ausgelegt ist, daß sie eine ununterbrochene Strömung des zweiten Flüssiggases mit einer Geschwindigkeit erzeugt, bei der die Rücklauftemperatur des Flüssiggases trotz des Wärmeeintrags durch den Verbraucher unter der Siedetemperatur im Wärmetauscherkreislauf liegt.

Durch die Erfindung wird auf relativ einfache Weise, ohne großen zusätzlichen Energieaufwand ein Tieftemperatur-Kühlsystem geschaffen, mit dem beispielsweise bei Verwendung von Flüssigstickstoff als Flüssiggas Temperaturen von unter 77 K bis zu 64 K erzielt werden können, indem die Flüssiggasbadtemperatur durch Abpumpen der Stickstoff-Gasphase mittels einer Vakuumpumpe abgesenkt wird. Das Flüssiggas im Wärmetauscherkreislauf, welches ebenfalls Flüssigstickstoff sein kann, wird mit einem statischen Druck umgepumpt, der über Umgebungsdruck liegt, um sicherzustellen, daß im Kreislauf nur reiner gasfreier Flüssigstickstoff umgepumpt wird, der sich stets im unterkühlten Zustand befindet. Dieser unterkühlte Flüssigstickstoff kann beispielsweise zum Kühlen von Hochtemperatursupraleiterkabeln verwendet werden, um den supraleitfähigen Zustand zu erreichen und aufrechtzuerhalten.

Eine bevorzugte Ausführungsform der Erfindung ist im folgenden mit Bezug auf die einzige Figur näher erläutert. Diese zeigt eine schematische Darstellung eines Flüssiggas-Kühlungssystems gemäß der Erfindung, welches Flüssigstickstoff (LN₂) als erstes und zweites Flüssiggas verwendet. Erforderliche bekannte Sicherheitseinrichtungen des Flüssiggas-Kühlungssystems wurden aus Übersichtsgründen nicht dargestellt.

In der Figur ist ein Kühlungsbehälter 10 dargestellt, welcher von einem Vakuumisolationsmantel 12 umgeben und mit einer Abdeckung 14 gasdicht verschlossen ist. Der Kühlungsbehälter 10 enthält ein Flüssiggasbad 16. Die folgende Beschreibung bezieht sich auf die Verwendung von Flüssigstickstoff (LN₂) als Flüssiggas sowohl für das Flüssiggasbad 16 im Kühlungsbehälter 10 als auch für den Wärmetauscherkreislauf, der allgemein mit 18 bezeichnet ist. Das erfindungsgemäße Kühlungsprinzip kann jedoch auch auf andere tiefkalt verflüssigte Gase übertragen werden, z.B. Argon (Ar), Neon (Ne), Wasserstoff (H₂), Helium (He) oder Sauerstoff (O₂). Diese Flüssiggase können in geeigneter Kombination für das Flüssiggasbad 16 im Kühlungsbehälter und als Wärmetauschergas im Wärmetauscherkreislauf 18 verwendet werden.

An der Abdeckung 14 des Kühlungsbehälters 10 ist eine Entnahmeleitung 20 für die Stickstoffgasphase 22 angebracht. Für die Entnahme ist eine Vakuumpumpe 24 mit einer Vakuum-Druckregeleinrichtung 26 vorgesehen. Bei der gezeigten Ausführungsform ist in der Entnahmeleitung 20 vor der Vakuumpumpe 24 ein Gasanwärmer 28 angeordnet.

Der Wärmetauscherkreislauf 18 umfaßt ein Rohrleitungssystem 30, das von einem Unterkühlungswärmetauscher 32, welcher in dem Flüssiggasbad 16 im Kühlungsbehälter 10 angeordnet ist, über eine Flüssiggaspumpe 34 zu einem Verbraucher 36 führt, der über einen weiteren Wärmetauscher 38 wärmeleitend mit dem Flüssiggas in der Rohrleitung 30 verbunden ist. Wenn der Verbraucher ein HTSL-Kabel oder dergleichen ist, kann dieser auch direkt in ein Rohrstück des Rohrleitungssystems 30 eingebracht und von dem Flüssiggas umspült werden, so daß dann ein Wärmetauscher 38 im klassischen Sinne nicht notwendig ist.

Der Wärmetauscherkreislauf 18 umfaßt ferner eine Kreislauf-Druckregeleinrichtung 40, um in dem Rohrleitungssystem 30 einen statischen Druck einzustellen, der über dem Umgebungsdruck liegt. Schließlich enthält der Wärmetauscherkreislauf 18 noch eine Fülleinrichtung 42 zum Ein- und Nachfüllen von Flüssiggas in das Rohrleitungssystem 30.

In der Figur ebenfalls dargestellt ist eine Flüssiggasversorgungseinrichtung 44 für den Kühlungsbehälter 10 mit einer Füllstandsmeßeinrichtung 46, welche das Füllniveau des Flüssiggasbades 16 im Kühlbehälter erfaßt und ein Signal an ein steuerbares Ventil 48 ausgeben kann, um eine Speiseleitung 50 für Flüssigstickstoff abhängig vom Füllniveau zu öffnen oder zu schließen.

Die Ausführungsform des erfindungsgemäßen Flüssiggas-Kühlungssystems arbeitet wie folgt.

Tiefkalter Flüssigstickstoff wird über die Leitung 50, in der Regel bei Umgebungsdruck und 77 K, in den Kühlungsbehälter 10 eingefüllt, bis ein vorgegebenes Niveau erreicht ist, was die Füllstandserfassungseinrichtung 46 erkennt, und das Ventil 48 geschlossen wird. Die Vakuumpumpe 24 pumpt über die Leitung 20 und den Gasanwärmer 28 einen Teil der Stickstoffgasphase 22 aus dem Kühlungsbehälter 10 ab. Der Vakuumpumpe 24 ist ein Vakuum-Druckregler 26 zugeordnet, um den von der Vakuumpumpe 24 im Kühlungsbehälter 10 erzeugten Unterdruck auf einen konstanten Wert, z. B. 0,1462 bar, einzustellen. Wichtig ist, daß der Innendruck im Kühlungsbehälter unter Atmosphärendruck liegt. Die Funktion des Gasanwärmers 28 ist dabei, zu verhindern, daß der Vakuumpumpensatz 24 durch die tiefkalten abzupumpenden Gasmassen beschädigt wird. Bei Verwendung beispielsweise eines kryotauglichen Gebläses als Vakuumpumpe kann der Gasanwärmer 28 auch weggelassen werden.

Mittels der Vakuumpumpe 24 wird also durch Abpumpen der Stickstoffgasphase der Siededruck des Stickstoffs abgesenkt, so daß das Stickstoffbad 16 unter seine dem Umgebungsdruck entsprechende Siedetemperatur, also unter 77 K, abkühlt; bei einem Druck von etwa 0,14 bar ergibt sich eine Siedebadtemperatur von etwa 64 K. Über den Vakuum-Druckregler 26 der Vakuumpumpe 24 kann der Siededruck und somit die Siedetemperatur des Flüssigstickstoffs auf einen gewünschten Wert eingestellt werden.

Zur Niveauregelung des Stickstoffbades 16 wird die automatische Füllstandsregelung 24 eingesetzt, um in Folge der Verdampfung und Abpumpung verlorengegangenen Flüssigstickstoff aus einem (nicht gezeigten) Vorratstank nachzuspeisen.

In dem Flüssiggasbad 16 befindet sich der Unterkühlungswärmetauscher 32, durch welchen mittels der Umwälzpumpe 34 ebenfalls flüssiger Stickstoff gepumpt wird. Die Druckregeleinrichtung 40 erzeugt dabei einen statischen Druck von mehr als 1 bar in dem Wärmetauscherkreislauf 18, um sicherzustellen, daß die Siedetemperatur des im Wärmetauscherkreislauf befindlichen Flüssigstickstoffs deutlich über der des Stickstoffbades 16 im Kühlungsbehälter 10 liegt, so daß im Kreislauf nur reiner gasfreier Flüssigstickstoff umgepumpt wird, der sich stets im unterkühlten Zustand befindet. Der Unterkühlungswärmetauscher 32 ist so dimensioniert, daß die Stickstofftemperatur in die Rohrleitung 30 nur geringfügig über der Stickstoffbadtemperatur liegt, d. h. daß der Flüssigstickstoff im Wärmetauscherkreislauf 18 bei Durchlaufen des Unterkühlungswärmertauschers 33 im wesentlichen die Temperatur des Stickstoffbades 16 annimmt. Die Förderleistung der Umwälzpumpe 34 ist so ausgelegt, daß die Rücklauftemperatur in der Rohrleitung 30 trotz des Wärmeeintrags durch den Verbraucher 36 unter der Siedetemperatur des Flüssigstickstoffs im Kreislauf 18 liegt.

Der Verbraucher 36 kann, wie gesagt, über einen Wärmetauscher 38 wärmeleitend mit dem Wärmetauscherkreislauf 18 verbunden sein; er kann auch direkt in einen Abschnitt des Rohrleitungssystems 30 eingebracht werden.

Die Vakuumpumpe ist während des Betriebs des erfindungsgemäßen Flüssiggas-Kühlungssystems nicht nur in der Lage, das Stickstoffbad 16 durch Abpumpen der Gasphase 22 auf eine Temperatur unter 77 K abzukühlen, sondern sie hält das Flüssiggasbad 16 während des gesamten Betriebs des Kühlungssystems auf einer vorgegebenen Temperatur, indem sie den Druck im Kühlungsbehälter 10 auf einem vorgegebenen Wert, unter Umgebungsdruck (1 bar), hält. Hierfür pumpt die Vakuumpumpe 24 die aufgrund des Wärmeeintrags durch den Unterkühlungswärmetauscher 32 verdampfende Stickstoffmenge ab; bei der Nachfüllung von Flüssigstickstoff zur Einhaltung eines konstanten Niveaus des Flüssiggasbades 16 pumpt die Vakuumpumpe 24 zusätzlich entstehende Gasmassen ab und entspannt den Innendruck in dem Kühlungsbehälter 10 auf den vorgegebenen Wert, um das Flüssiggasbad 16 wieder auf die vorgegebene Temperatur abzukühlen.

Das gesamte Flüssiggas-Kühlsystem kann in einem transportablen Gestell integriert werden, um es gut handhabbar und universell einsetzbar zu machen. Die Flüssiggas-Umwälzpumpe 34, die Flüssiggas-Fülleinrichtung 32 und die Kreislauf-Druckregeleinrichtung 40 können in dem Unterkühlungswärmetauscher 32 integriert sein, um das Gesamtsystem kompakter zu gestalten.

Wenn das erfindungsgemäße Kühlsystem im automatischen Betrieb laufen soll, ist es zweckmäßig, zur Prozeßüberwachung Druck-, Füllstands- und Temperaturmeßstellen mit Alarmsignalausgängen und geeigneten Anzeigen an unterschiedlichen Stellen des Gesamtsystems vorzusehen.

## Patentansprüche

1. Verfahren zur Kühlung eines Verbrauchers auf Tieftemperatur, bei dem
- ein erstes tiefkaltes Flüssiggas in einen Kühlungsbehälter (10) gefüllt und der Innendruck in dem Kühlungsbehälter (10) unter den Umgebungsdruck gesenkt wird, um die Siedetemperatur des ersten Flüssiggases zu senken,
- ein zweites tiefkaltes Flüssiggas in einem Wärmetauscherkreislauf (18) umgepumpt und durch einen Unterkühlungswärmetauscher (32) im Kühlungsbehälter (10) sowie anschließend zu dem Verbraucher (36) geführt wird, wobei
- der Druck im Wärmertauscherskreislauf (18) über den Umgebungsdruck eingestellt wird, um das Flüssiggas im Wärmetauscherkreislauf (18) stets in der Flüssigphase zu halten.

2. Verfahren nach Anspruch 1, **dadurch gekennzeichnet, dass** im Wärmetauscherkreislauf (18) eine ununterbrochene Strömung des zweiten Flüssiggases bewirkt wird.

3. Flüssiggas-Kühlungssystem zur Durchführung des Verfahrens nach Anspruch 1 oder 2,
- mit einem Kühlungsbehälter (10) zum Aufnehmen eines ersten tiefkalten Flüssiggases,
- mit einem Wärmetauscherkreislauf (18) für ein zweites tiefkaltes Flüssiggas, der einen Unterkühlungswärmetauscher (32) im Kühlungsbehälter (10) umfasst und der mit dem Verbraucher (36) wärmeleitend verbunden ist oder in den der Verbraucher eingebracht ist,
- mit einer Vakuumpumpe (24) zum Abpumpen von gasförmigem erstem Flüssiggas aus dem Kühlungsbehälter (10), um den Innendruck im Kühlungsbehälter unter Umgebungsdruck zu senken oder unter Umgebungsdruck zu halten,
- und mit einer Kreislauf-Druckregeleinrichtung (40) für den Wärmetauscher-Kreislauf (18), um den Druck im Wärmetauscherkreislauf (18) über Umgebungsdruck einzustellen.

4. Flüssiggas-Kühlungssystem nach Anspruch 3, **dadurch gekennzeichnet, dass** das erste und das zweite Flüssiggas aus der folgenden Gruppe von Gasen ausgewählt sind: Stickstoff. Argon, Neon, Wasserstoff, Helium, Sauerstoff.

5. Flüssiggas-Kühlungssystem nach Anspruch 3 oder 4, **dadurch gekennzeichnet, dass** das erste und das zweite Flüssiggas gleich sind.

6. Flüssiggas-Kühlungssystem nach einem der Ansprüche 3 bis 5, **gekennzeichnet durch** eine Vakuum-Druckregeleinrichtung (26) für die Vakuumpumpe.

7. Flüssiggas-Kühlungssystem nach einem der Ansprüche 3 bis 6, **dadurch gekennzeichnet, dass** der Wärmetauscherkreislauf (18) ein das zweite Flüssiggas führendes Rohrleitungssytem (30) aufweist, in welches der Verbraucher eingebracht ist.

8. Flüssiggas-Kühlungssystem nach einem der Ansprüche 3 bis 7, **dadurch gekennzeichnet, dass** zwischen der Vakuumpumpe (24) und dem Kühlungsbehälter (10) eine Anwärmeinrichtung (28) angeordnet ist, um das Gas vor dem Eintritt in die Vakuumpumpe zu erwärmen.

9. Flüssiggas-Kühlungssystem nach einem der Ansprüche 3 bis 8, **gekennzeichnet durch** eine Füllstandsregeleinrichtung (44) für das erste tiefkalte Flüssiggas im Kühlungsbehälter (10).

10. Flüssiggas-Kühlungssystem nach einem der Ansprüche 3 bis 9, **dadurch gekennzeichnet, dass** der Wärmetauscherkreislauf (18) eine Umwälzpumpe (34) aufweist, um eine ununterbrochene Strömung des zweiten Flüssiggases mit einer Geschwindigkeit zu bewirken, die so bemessen ist.

11. Flüssiggas-Kühlungssystem nach einem der Ansprüche 3 bis 10, **dadurch gekennzeichnet, dass** das erste und das zweite Flüssiggas Flüssigstickstoff ist, und dass die Vakuumpumpe (24) im Kühlungsbehälter (10) einen Unterdruck zwischen etwa 0.14 und 1 unter bar erzeugt, um den Flüssigstickstoff auf etwa 64 K bis unter 77 K abzukühlen.

## Claims

1. Method for cooling a consumer to a low temperature, in which
- a first cryogenic liquefied gas is introduced into a cooling vessel (10), and the internal pressure in the cooling vessel (10) is reduced to below the ambient pressure, in order to reduce the boiling point of the first liquefied gas,
- a second cryogenic liquefied gas is pumped around a heat exchanger circuit (18) and is guided through a supercooling heat exchanger (32) in the cooling vessel (10) and then to the consumer (36), in which method
- the pressure in the heat exchanger circuit (18) is set at above the ambient pressure, in order for the liquefied gas in the heat exchanger circuit (18) always to be kept in the liquid phase.

2. Method according to Claim 1, **characterized in that** an uninterrupted flow of the second liquefied gas is effected in the heat exchanger circuit (18).

3. Liquefied-gas cooling system for carrying out the method according to Claim 1 or 2,
- having a cooling vessel (10) for receiving a first cryogenic liquefied gas,
- having a heat exchanger circuit (18) for a second cryogenic liquefied gas, which comprises a supercooling heat exchanger (32) in the cooling vessel (10) and is thermally conductively connected to the consumer (36) or has been introduced into that of the consumers,
- having a vacuum pump (24) for pumping gaseous first liquefied gas out of the cooling vessel (10), in order to reduce the internal pressure in the cooling vessel to below ambient pressure or to hold the internal pressure in the cooling vessel below ambient pressure,
- and having a circuit pressure-control device (40) for the heat exchanger circuit (18), in order to set the pressure in the heat exchanger circuit (18) to above ambient pressure.

4. Liquefied gas cooling system according to Claim 3, **characterized in that** the first and second liquefied gases are selected from the following group of gases: nitrogen, argon, neon, hydrogen, helium, oxygen.

5. Liquefied gas cooling system according to Claim 3 or 4, **characterized in that** the first and second liquefied gases are identical.

6. Liquefied gas cooling system according to one of Claims 3 to 5, **characterized by** a vacuum pressure control device (26) for the vacuum pump.

7. Liquefied gas cooling system according to one of Claims 3 to 6, **characterized in that** the heat exchanger circuit (18) has a pipeline system (30) which carries the second liquefied gas and into which the consumer is fitted.

8. Liquefied gas cooling system according to one of Claims 3 to 7, **characterized in that** a heating device (28) is provided between the vacuum pump (24) and the cooling vessel (10) in order to heat the gas before it enters the vacuum pump.

9. Liquefied gas cooling system according to one of Claims 3 to 8, **characterized by** a level-control device (44) for the first cryogenic liquefied gas in the cooling vessel (10).

10. Liquefied gas cooling system according to one of Claims 3 to 9, **characterized in that** the heat exchanger circuit (18) has a recirculation pump (34), in order produce an uninterrupted flow of the second liquefied gas at a rate which is such [lacuna].

11. Liquefied gas cooling system according to one of Claims 3 to 10, **characterized in that** the first and second liquefied gases are liquid nitrogen, and **in that** the vacuum pump (24) generates a subatmospheric pressure of between approximately 0.14 and 1 less than bar [sic], in order to cool the liquid nitrogen to approximately 64 K to less than 77 K.

## Revendications

1. Procédé de refroidissement d'un consommateur à basse température selon lequel
- on charge un premier gaz liquéfié à basse température dans un réservoir de refroidissement (10) et on diminue la pression interne dans le réservoir de refroidissement (10) en dessous de la pression ambiante pour diminuer la température d'ébullition du premier gaz liquéfié,
- on charge un second gaz liquéfié à basse température dans le circuit d'échange de chaleur (18) et on le fait passer dans un échangeur de température de sous refroidissement (32) dans le réservoir de refroidissement (10) et ensuite on le conduit vers le consommateur (36),
selon lequel
- on règle la pression dans le circuit d'échange de chaleur (18) au-dessus de la pression ambiante pour maintenir le gaz liquéfié dans le circuit d'échange de chaleur (18) toujours en phase liquide.

2. Procédé selon la revendication 1,
**caractérisé en ce qu'**
on produit dans le circuit d'échange de chaleur (18) une circulation ininterrompue du second gaz liquéfié.

3. Système de refroidissement par gaz liquide pour la mise en oeuvre du procédé selon la revendication 1 ou 2, comprenant
- un réservoir de refroidissement (10) pour recevoir un premier gaz liquéfié à basse température,
- un circuit d'échange de chaleur (18) pour un second gaz liquéfié à basse température comprenant un échangeur de chaleur de sous refroidissement (32) dans le réservoir de refroidissement (10) et celui-ci est relié au consommateur (36) par une liaison de conduction thermique, ou on place le consommateur dans le réservoir,
- une pompe à vide (24) pour évacuer le gaz à l'état vapeur provenant du premier gaz liquéfié hors du réservoir de refroidissement (10), pour abaisser ou maintenir la pression intérieure du réservoir de refroidissement en dessous de la pression ambiante, et
- une installation de régulation de pression (40) pour le circuit d'échange de chaleur (18), pour régler la pression dans le circuit d'échange de chaleur (18) en dessous de la pression ambiante.

4. Système de refroidissement à gaz liquéfié selon la revendication 3,
**caractérisé en ce que**
le premier et le second gaz liquéfiés sont choisis dans le groupe des gaz suivants : azote, argon, néon, hydrogène, hélium, oxygène.

5. Système de refroidissement à gaz liquéfié selon la revendication 3 ou 4,
**caractérisé en ce que**
le premier et le second gaz liquéfiés sont identiques.

6. Système de refroidissement à gaz liquéfié selon les revendications 3 à 5,
**caractérisé par**
une installation de régulation de pression de vide (26) pour la pompe à vide.

7. Système de refroidissement à gaz liquéfié selon l'une des revendications 3 à 6,
**caractérisé en ce que**
le circuit d'échange de chaleur (18) comporte pour le second gaz liquéfié un second circuit de conduite (30) dans lequel on place le consommateur.

8. Système de refroidissement à gaz liquéfié selon l'une des revendications 3 à 7,
**caractérisé par**
une installation de réchauffage (28) entre la pompe à vide (24) et le réservoir de refroidissement (10) pour réchauffer le gaz avant qu'il n'entre dans la pompe à vide.

9. Système de refroidissement à gaz liquéfié selon l'une des revendications 3 à 8,
**caractérisé par**
une installation de régulation de niveau (44) pour le premier gaz liquéfié à basse température dans le réservoir de refroidissement (10).

10. Système de refroidissement à gaz liquéfié selon l'une des revendications 3 à 9,
**caractérisé en ce que**
le circuit d'échange de chaleur (18) comporte une pompe de circulation (34) pour produire une circulation ininterrompue du second gaz liquéfié à une vitesse mesurée.

11. Système de refroidissement à gaz liquéfié selon l'une des revendications 3 à 10,
**caractérisé en ce que**
le premier et le second gaz liquéfiés sont de l'azote liquide et la pompe à vide (24) génère dans le réservoir de refroidissement (10) une dépression comprise entre environ 0,14 et en dessous de 1 bar pour refroidir l'azote liquéfié à une température d'environ 64 K jusqu'en dessous de 77 K.
